# EUROPÄISCHE PATENTANMELDUNG

(11) **EP 1 054 088 A1**
(43) Veröffentlichungstag der Anmeldung: **22.11.2000**
(21) Anmeldenummer: 00109493.7
(22) Anmeldetag: 04.05.2000
(51) Int. Cl.: D03D 47/20, D03D 47/23

(54) **Steuereinrichtung zur Betätigung des Klemmhebels eines Nehmergreifers in Greiferwebmaschinen**

(30) Priorität: 14.05.1999 DE 29908543 U
(71) Anmelder: LINDAUER DORNIER GESELLSCHAFT M.B.H, 88129 Lindau (DE)
(72) Erfinder: Lindenmüller, Walter, 88131 Lindau (DE)

(57) **Zusammenfassung**

Die Erfindung betrifft eine Steuereinrichtung zur Betätigung des Klemmhebels (3) eines Nehmergreifers (2) in Greiferwebmaschinen, womit der Öffnungszeitpunkt des Nehmergreifer-Klemmhebels (3) zur Freigabe des Schussfadens bestimmbar ist. Um den Öffnungszeitpunkt des Klemmhebels (3) für jeden eingebrachten Schussfaden individuell bestimmen zu können, ist erfindungsgemäß eine Steuereinrichtung (6,7,8,9) vorgesehen, die mit einem unabhängigen elektrisch ansteuerbaren Antrieb (10) wirkverbunden ist.

## Beschreibung

Die Erfindung betrifft eine Steuereinrichtung zur Betätigung des Klemmhebels eines Nehmergreifers in Greiferwebmaschinen nach dem Oberbegriff des Anspruchs 1. Insbesondere betrifft die Erfindung eine Einrichtung zur Steuerung des Öffnungszeitpunktes des Nehmergreifer-Klemmhebels zur Freigabe des Schussfadens.

Bekannt ist aus der EP 0 526 390 B1 eine Greiferwebmaschine mit einer auf Fadeneigenschaften einstellbaren Schusseintragsvorrichtung. Die bekannte Lösung stellt darauf ab, den Klemmhebel eines Bringer- oder Nehmergreifers im Bereich der Fachmitte mittels eines Klemmenöffners zu betätigen, wobei der Klemmenöffner von einem programmgesteuerten Stellmotor betätigt wird. Die vorbekannte Lösung ist also nicht darauf gerichtet, den Zeitpunkt zur Betätigung des Klemmhebels eines Nehmergreifers auszugsseitig des Webfaches variabel zu gestalten, und zwar in Abhängigkeit von Parametern der einzutragenden Schussfäden.

Bei einer vorbenutzten Einrichtung erfolgt die Steuerung der Öffnungsbewegung der Fadenklemme des Nehmergreifers auszugsseitig des Webfachs im Bereich der Fangleisten mittels einer Steuerwelle, die über eine Nocken- und Hebelmechanik die Fadenklemme öffnet. Der Nachteil dieser Art der Steuerung ist einerseits, dass eine aufwendige Steuerungsmechanik notwendig ist, und andererseits, dass beim Weben mit verschiedenen Garnen die Steuereinrichtung, genauer gesagt die Position, an welcher die Fadenklemme des Nehmergreifers öffnet und den Schussfaden freigibt, immer auf den Schussfaden eingestellt werden muss, der die größte Elastizität und/oder die größte Dicke besitzt, um zu vermeiden, dass der Schussfaden nach dem Öffnen der Fadenklemme des Nehmergreifers, und zwar auszugsseitig des Webfaches, nicht in das Webfach zurückspringt.
Das hat den Nachteil, dass beim Weben mit gemischten Schussfäden, einerseits mit gering elastischen und andererseits mit hoch elastischen Fäden, die Fadenklemme des Nehmergreifers auch bei den Fäden mit geringer Elastizität entsprechend spät geöffnet wird, und dadurch relativ lange Schussfadenenden jenseits der Fangleiste entstehen, die einen beträchtlichen Abfall verursachen.

Die Aufgabe der Erfindung besteht darin, eine Steuereinrichtung zur Betätigung des Klemmhebels eines Nehmergreifers in Greiferwebmaschinen derart weiterzubilden, dass der oben beschriebene Schussfadenabfall verringert wird.

Diese Aufgabe wird durch die Merkmale des Anspruchs 1 gelöst.

Wesentliches Merkmal der Erfindung ist, dass der Steilmotor über geeignete Mittel mit einem außerhalb und auszugsseitig des Webfaches schwenkbeweglich gelagerten Klemmenöffner verbunden ist und dass der Betätigungszeitpunkt des Klemmenöffners durch einzelschussweises elektrisches Ansteuern des Stellmotors erfolgt.

Der Vorteil der Erfindung liegt darin, dass der Antrieb der Steuereinrichtung einen schussweise verstellbaren, d.h. individuell auf jeden Schussfaden abstimmbaren Öffnungszeitpunkt des Nehmergreifer-Klemmhebels ermöglicht.

Durch den der Steuereinrichtung zugeordneten eigenen Antrieb ist es möglich, dass der Klemmhebel des Nehmergreifers zu unterschiedlichen Zeiten angesteuert werden kann, so dass der Zeitpunkt des Öffnens und damit die Länge der über das Gewebe oder über die Fangleisten hervorstehenden Fadenenden bzw. der Schussfadenabfall beeinflusst werden kann. Ein weiterer Vorteil ist darin zu sehen, dass ein Schussfaden mit geringer Elastizität früher freigegeben werden kann, also die Fadenklemme des Greifers früher öffnen kann, als ein Schussfaden großer Elastizität. Dadurch lassen sich in etwa gleich lange Schussfadenenden am Gewebe oder an der Fangleiste erzielen und es entsteht weniger Fadenabfall.

Bei Greiferwebmaschinen, die mit elektromotorisch betriebener Kantenschere, mit einer elektromotorischen Einrichtung zur Bildung der Fangleiste und mit der erfindungsgemäßen Steuereinrichtung mit eigenem Antrieb ausgerüstet sind, wird die vorher benötigte durchgehende Antriebswelle zur Steuerung der oben angegebenen Baugruppen nicht mehr benötigt. Diese kann entfallen. Dadurch entfallen umfangreiche mechanische Einheiten, zu versorgende Schmier- und Lagerstellen, und das Handling bei der Verstellung der Webbreite der Maschine wird einfacher.

Vorteilhafte Ausführungsformen und Weiterbildungen der Erfindung sind in den abhängigen Ansprüchen angegeben.

In einer bevorzugten Ausführungsform ist der Antrieb als Schrittmotor oder Servomotor ausgebildet. Andere Arten von Antrieben mit kurzem Ansprechmoment, z.B. magnetische Antriebe, sind ebenfalls denkbar.

Die erfindungsgemäße Steuereinrichtung bildet eine kompakte Einheit, die schwenkbar und/oder lösbar an geeigneter Stelle der Webmaschine befestigt ist. Damit ist es durch Herausschwenken der Einheit leicht möglich, den Greifer auszubauen oder zu wechseln.

In einer bevorzugten Ausführungsform wird die rotatorische Bewegung des Antriebsmotors durch eine Hebelmechanik in eine im wesentlichen translatorische Bewegung zur Steuerung des Greifer-Klemmhebels umgesetzt.
Wie auch bei den bekannten Steuerungseinrichtungen ist ein Klemmenöffner vorgesehen, der durch den Antrieb zu einem vorgegebenen Zeitpunkt in den Bewegungspfad des Greifer gesenkt wird, dabei der Klemmhebel des Geifers durch den Klemmenöffner betätigt wird und den Schussfaden freigibt.

Die Erfindung wird nachfolgend anhand eines Ausführungsbeispiels unter Bezugnahme auf die Zeichnungsfiguren näher erläutert.

Es zeigen:
- Figur 1:: schematisch die Seitenansicht der erfindungsgemäßen Steuereinrichtung des Nehmergreifer-Klemmhebels,
- Figur 2:: schematisch eine Draufsicht auf die Anordnung nach Figur 1,
- Figur 3:: eine vergrößerte Darstellung der Steuereinrichtung bei geschlossenem Greifer,
- Figur 4:: eine vergrößerte Darstellung der Steuereinrichtung bei geöffnetem Greifer.

In den Figuren 1 und 2 ist die erfindungsgemäße Steuereinrichtung in zwei Ansichten dargestellt. Man erkennt den Maschinenkörper 1 einer Webmaschine, wobei im Bereich der Fangleiste eines herzustellenden Gewebes eine Lagerplatte 15 angeordnet ist, an welcher schwenkbar und/oder abnehmbar ein Lagewinkel 13 befestigt ist, auf dem die erfindungsgemäße Steuereinrichtung angeordnet ist.

Die Steuereinrichtung umfasst einen Antrieb 10, bestehend aus einem Antriebsmotor 11, der vorzugsweise als Schrittmotor oder Servomotor ausgebildet ist, und einer Motorsteuerung 12.

Der Antrieb 10 ist über eine Hebelmechanik mit dem Klemmenöffner 6 zur Betätigung des Klemmhebels 3 des Nehmergreifers 2 gekoppelt. Die Hebelmechanik umfasst einen mit der Motorwelle verbundenen Antriebshebel 9 und eine Koppel 8, die den Antriebshebel 9 mit dem Klemmenöffner 6 verbindet. Dabei wird die rotatorische Bewegung des Motors entsprechend der Pfeilrichtung 17 in eine translatorische Bewegung der Koppel 8 bzw. des Klemmenöffners 6 gemaß Pfeilrichtung 18 umgesetzt. Der Klemmenöffner 6 selbst ist in einem Lagerpunkt 7 gelagert, der ebenfalls an einem zugeordneten Winkelarm 14 des Lagerwinkels 13 befestigt ist. Die Steuereinrichtung bildet also eine kompakte Einheit, die vollständig auf dem Lagerwinkel 13 angeordnet ist, und schwenkbar bzw. abnehmbar mit einer Lagerplatte 15 des Maschinenkörpers 1 verbunden ist.

Figur 3 zeigt den Nehmergreifer 2 in seinem Ruhezustand, d.h. der Klemmhebel 3, der über eine Achse 5 drehbar am Körper des Nehmergreifers 2 befestigt ist, befindet sich in geschlossenem Zustand. Dieser Schließzustand wird durch die Kraft einer Feder 2a erzwungen.

In dem Schließzustand ist die Steuereinrichtung nicht aktiv; der Klemmenöffner 6 steht also nicht in Wirkverbindung mit dem Betätigungsnocken 4 für den Klemmhebel 3. Der Nehmergreifer 2 bewegt sich gemäß Figur 1 im Webbetrieb in Pfeilrichtung 19 hin- und her, wobei das Öffnen des Klemmhebels 3 nur möglich ist, wenn sich der Nehmergreifer 2 im Bereich unterhalb des Klemmenöffners 6 befindet.

Wird nun der Motor 11 angesteuert, so überträgt sich dessen Bewegung über den Antriebshebel 9 und die Koppel 8 gemäß Figur 4 auf den Klemmenöffner 6, welcher nach unten gedrückt wird und dabei den Nocken 4 des Klenimhebels 3 betätigt, so dass der Nehmergreifer 2 geöffnet wird und den geklemmten Schussfaden freigibt. Die Ansteuerung des Nockens 4 zur Betätigung des Klemmhebels 3 erfolgt innerhalb einer durch den Klemmenöffner 6 definierten Betätigungsstrecke S, so dass der Öffnungszeitpunkt bzw. die Öfffnungsposition des Greifers 2 abhängig von der Länge der Betätigungsstrecke S frei wählbar ist.

### ZEICHNUNGS-LEGENDE

- 1: Webmaschinenkörper
- 2: Nehmergreifer
- 2a: Feder
- 3: Klemmhebel
- 4: Nocken
- 5: Achse
- 6: Klemmenöffner
- 7: Lagerpunkt
- 8: Koppel
- 9: Antriebshebel
- 10: Antrieb
- 11: Motor
- 12: Motorsteuerung
- 13: Lagerwinkel (f. Steuerung)
- 14: Winkelarm
- 15: Lagerplatte (f. Steuerung)
- 16: Steuerwelle
- 17: Bewegungsrichtung (rotatorisch)
- 18: Bewegungsrichtung (translatorisch)
- 19: Bewegungsrichtung (Greifer)

## Patentansprüche

1. Steuereinrichtung zum Öffnen des Klemmhebels (3) eines Nehmergreifers auszugsseitig des Webfaches in Greiferwebmaschinen, wobei die Öffnungsbewegung des Klemmhebels durch einen von einem programmsteuerbaren Stellmotor (10) angetriebenen Klemmenöffner (6) bewirkt wird, **dadurch gekennzeichnet,** dass der Stellmotor (10) über geeignete Mittel (8,9) mit einem außerhalb und auszugsseitig des Webfaches schwenkbeweglich gelagerten Klemmenöffner (6) verbunden ist und dass der Betätigungszeitpunkt des Klemmenöffners (6) durch einzelschussweises elektrisches Ansteuern des Stellmotors (10) erfolgt.

2. Steuereinrichtung nach Anspruch 1, **dadurch gekennzeichnet,** dass die geeigneten Mittel eine Hebelmechanik ausbilden, bestehend aus einem mit dem Antrieb (10) verbundenen Antriebshebel (9) und aus einer am freien Ende des Antriebhebels (9) angreifenden Koppel (8), wobei die Hebelmechanik den Antrieb (10) mit dem Klemmenöffner (6) zur Betätigung des Klemmhebels (3) des Nehmergreifers (2) verbindet.

3. Steuereinrichtung nach Anspruch 1, **dadurch gekennzeichnet,** dass der Antrieb (10) ein Schrittmotor (11) ist.

4. Steuereinrichtung nach Anspruch 1, **dadurch gekennzeichnet,** dass der Antrieb (10) ein Servomotor (11) ist.

5. Steuereinrichtung nach einem der Ansprüche 1 bis 4, **dadurch gekennzeichnet,** dass an geeigneter Position in der Webmaschine maschinenfest ein die Steuereinrichtung aufnehmender Lagerwinkel (13) angeordnet ist, der schwenkbar und/oder lösbar am Maschinenkörper (1) der Webmaschine befestigt ist.
